# FASCICULE DE BREVET EUROPEEN

(11) **EP 2 022 923 B1**
(45) Date de publication et mention de la délivrance du brevet: **07.03.2012**
(21) Numéro de dépôt: 08305243.1
(22) Date de dépôt: 11.06.2008
(51) Int. Cl.: E05F 15/12

(54) **Dispositif d'articulation et de sécurité pour ouverture-fermeture de battants de portes, portails et similaires**
Gelenk- und Sicherheitsvorrichtung zum Öffnen/Schließen von Türflügeln, Torflügeln und Ähnlichem
Hinging and safety device for opening-closing the leaves of doors, gates and similar elements

(30) Priorité: 27.07.2007 FR 0705493
(43) Date de publication de la demande: 11.02.2009
(73) Titulaire: Europorte, 42260 Grezolles (FR)
(72) Inventeur: Durand, Philippe, 42430 Saint Marcel D'Urfe (FR); Jouanjan, Luc, 42130 Boen sur Lignon (FR)
(74) Mandataire: Dupuis, François

(56) Documents cités:
- EP-A- 0 748 916
- DE-A1-102004 001 771

## Description

L'invention se rattache au secteur technique des portes, portails ouvrants par pivotement et non coulissants.

L'ouverture et fermeture de portes et portails par rapport à des bâtis avec articulation sur des pivots est bien connue et ancienne. L'utilisation de serrures ou dispositifs, mécanismes de verrouillage-déverrouillage des battants est connue aussi avec des systèmes mécaniques, électromécaniques ou commandes à distance avec des émetteurs récepteurs. Le Demandeur a lui-même développé de nombreuses solutions techniques en rapport. Par exemple, le Demandeur a conçu et développé dans le brevet FR 2855551 un système complet intégrant les battants et les bâtis ou piles latéraux avec les différentes fonctionnalités de marche, de sécurité, d'échanges et d'automatisation complète. En pratique, la mise en oeuvre de ce système s'est avérée très satisfaisante mais coûteuse en coût de revient en limitant les conditions de son exploitation sur des créneaux d'application spécifique.

La demande de brevet EP 0748316 divulgue un autre exemple de dispositif d'articulation et de sécurité.

La démarche du Demandeur a donc été de réfléchir à une conception simplifiée d'un dispositif permettant l'ouverture-fermeture des portes, portails et battants dans des conditions optimisées, mais à moindre coût de réalisation.

Un autre but recherché selon l'invention était de permettre à un individu voulant ouvrir les portes, portails et similaires, en cas de panne sur des disfonctionnement d'une manière simple et rapide et quasiment sans effort.

Un autre but recherché était de concevoir une installation de battants pour portes, portails et similaires offrant des conditions d'installation pratiques et rapides à mettre en oeuvre.

Il est connu par ailleurs de prévoir des systèmes mécanisés d'ouverture-fermeture des battants de portails qui soient encastrés au sol. Ces systèmes requièrent des opérations de génie civil pour leur intégration et posent de nombreux problèmes sur le plan de l'étanchéité des mécanismes dus aux écoulements d'eaux naturelles ou de pluie.

La démarche du Demandeur a été aussi de tenir compte dans sa recherche de solution à ces questions propres de mise en place in situ et d'étanchéité.

Ces buts et d'autres encore ressortiront bien de la suite de la description.

Selon une première caractéristique de l'invention, le dispositif d'articulation et de sécurité pour ouverture-fermeture de battants de portes, portails et similaires est remarquable en ce qu'il comprend au moins un battant aménagé avec un cadre présentant un montant vertical tubulaire susceptible d'être positionné et articulé sur un axe pivot solidaire d'une semelle associée à la pile support, ledit cadre étant aménagé dans la partie inférieure horizontale avec une plate-forme en saillie, fixe, pour la réception d'une biellette articulée réceptrice d'un barillet à serrure, ledit barillet étant susceptible de verrouiller en position ladite biellette par rapport à ladite plate-forme, et en ce que ladite biellette est susceptible d'être accouplée et coopérer avec un mécanisme de commande en déplacement du battant, ledit mécanisme étant disposé et fixé à partir de la semelle de ladite pile, et en ce que le déverrouillage du barillet à serrure permet le désaccouplement du battant par rapport à la pile support.

Ces caractéristiques et d'autres encore ressortiront bien de la suite de la description.

Pour fixer l'objet de l'invention illustrée d'une manière non limitative aux figures des dessins où :
- la figure 1 est une vue en perspective d'un portail à deux battants intégrant le dispositif de l'invention par exemple sur chacun des battants du portail.
- la figure 2 est une vue partielle et à grande échelle du dispositif de l'invention.
- la figure 3 est une vue partielle de dessous montrant en orientation l'organe de verrouillage disposé sous le chant longitudinal inférieur d'un battant.
- la figure 4 est une vue partielle arrière montrant le moyen d'entraînement du mécanisme.
- les figures 5, 6, 7 et 8 montrent de manière schématique le fonctionnement du dispositif de la position verrouillée en position déverrouillée et séparation des battants du portail.

Afin de rendre plus concret l'objet de l'invention, on le décrit maintenant d'une manière non limitative illustrée aux figures des dessins.

L'installation de portes, portails est référencée dans son ensemble par (I) et comprend deux battants (B) qui sont montés articulés par rapport à des bâtis ou piles (P) d'extrémités.

Chaque battant (B) comprend un cadre (1) de forme rectangulaire ou autre, réalisé en profilés aluminium ou autre, avec une décoration intérieure quelconque à base de panneaux, pleins ou ajourés, cette disposition n'entrant pas dans le cadre de l'invention. Le cadre (1) comprend un montant vertical tubulaire (1a) qui est susceptible de monter sur un axe pivot (2) prévu sur une semelle (3) fixe associée à la pile (P) précitée. Le longeron (1b) inférieur est agencé dans sa partie inférieure avec une plate-forme (4) profilée ouverte en saillie et en alignement dudit longeron. Cette plate-forme (4) est liée au longeron (1b) du cadre (1) par mécano-soudure ou autre. Elle est agencée avec une forme (4a) en saillie de configuration méplate dans le sens du longeron et convenablement centrée. Cette forme en saillie présente elle-même en extrémité une encoche (4a1) ouverte côté extérieur en étant établie dans la largeur de ladite forme en saillie (4a). A l'opposé de l'encoche, ladite forme en saillie présente un axe (5) autorisant l'articulation contrôlée d'une biellette méplate (6). Celle-ci, selon l'invention, est susceptible de recevoir un barillet (7) de serrure avec donc un pêne (7a) commandé par la clé de la manoeuvre (8). La liaison du barillet sur la biellette est effectuée de toute manière appropriée par soudure ou autre. La configuration et la dimension du pêne (7a) est établie pour pénétrer dans l'encoche (4a1) de la forme en saillie (4a) fixée. Ladite biellette (6) présente à son extrémité opposée à la réception du barillet une forme (6a) arrondie. Selon la position de la biellette par rapport au longeron inférieur du cadre (1), le pêne (7a) dudit barillet pourra pénétrer ou non dans l'encoche en assurant un verrouillage ou non. La bielle coopère avec un mécanisme disposé à partir de la semelle (3) de la pile (P).

Selon l'invention, chaque battant de l'installation peut être équipé de la manière décrite précédemment ou un seul battant selon le cas.

A titre complémentaire, la pile (P) à partir de laquelle est articulé le battant (B) qui reçoit le mécanisme précité. Ce mécanisme comprend une semelle fixe (3) circulaire par exemple. Cette semelle est fixée au sol de toute manière appropriée. Cette semelle comprend en son centre un axe pivot (2) autour duquel est montée une platine (11) circulaire avec des moyens de roulement non représentés. Cette platine présente sur son pourtour périphérique une pluralité d'ouvertures (11a) dont certaines sans réception de pion (12), l'ensemble des pions adjacents couvrant un secteur angulaire de 270° ou plus.

Cette platine présente dans un plan concentrique à la rangée des pions précités une lumière oblongue curviligne (11b) limiteur de course dans laquelle pénètrent deux butées fixes (13-14) solidaires de la semelle fixe (3) en définissant ainsi une amplitude de rotation de la platine par rapport à la semelle.

L'axe pivot (2) est agencé pour recevoir une bielle (15) profilée de configuration méplate et présentant en extrémité libre une encoche (15a) de configuration arrondie pour correspondre au profil complémentaire d'extrémité (6a) de la biellette (6) montée sur le battant, afin d'obtenir un assemblage mâle-femelle d'accouplement tout en autorisant un déboîtement ainsi qu'il sera exposé par la suite.

La biellette (15) montée sur l'axe pivot (2) et dans un plan horizontal se trouve sensiblement en deçà de l'extrémité supérieure (2a) de l'axe pivot en laissant apparaître une zone libre (2b) tubulaire servant de manchon d'engagement et de tenue au profilé tubulaire vertical (1a). Ainsi, ce dernier présente directement dans sa partie d'extrémité inférieure un épaulement intérieur de centrage, de sorte qu'après positionnement, les biellettes (6) et (15) peuvent être dans le même plan en alignement ou non selon les phases de fonctionnement de l'installation.

A titre complémentaire, la mise en rotation de la platine par rapport à la semelle en donnant ainsi l'orientation du battant du portail est obtenue par l'utilisation d'une vis d'Archimède (16) à pas variable couplé à un groupe moteur (M) intégré dans la pile ou à l'extérieur de celle-ci.

L'hélice de ladite vis (16) est susceptible de venir en contact et appui successivement sur chacun des plots associés à la platine en entraînant par le couple de rotation généré la rotation de la platine, et en conséquence l'ouverture-fermeture du ou des battants considérés. La pile (P), représentée aux dessins avec le carter de protection et l'aménagement intérieur avec le groupe moteur et les circuits de commande, de télécommande et autres, est établie de manière connue de l'homme de l'art.

La mise en oeuvre d'une vis d'Archimède à pas variable est avantageuse en ce qu'elle permet une continuité du mouvement et d'appui successif sur les différents pions en tenant compte de l'amplitude de déplacement des battants.

Bien évidemment, un carter de protection de la platine et de la semelle est prévu, mais non représenté, pour protéger les mécanismes. Accessoirement, comme représenté figure 4, la vis d'Archimède est montée libre en rotation par rapport à un support (17) solidaire de la semelle (3) avec les moyens de roulement nécessaires, son autre extrémité étant accouplée à l'arbre moteur. Il peut être prévu l'adjonction d'un moyen de lubrification (18) de la vis d'Archimède qui soit monté sur un cavalier support (19) fixé à la semelle, le moyen (18) étant une brosse huilée ou autre.

Il convient dès lors d'exposer les conditions de fonctionnement et d'utilisation du dispositif de l'ouverture en se référant aux figures 5 à 8.

Selon la figure 5, en situation normale et de bon fonctionnement de l'installation, les deux biellettes sont étroitement accouplées l'une à l'autre dans un parfait alignement. Les parties mâle-femelle (6a-15a) sont emboîtées, et le pêne (7a) du barillet (7) se trouve dans l'encoche (4a1) de la forme en saille (4a) établie sur le longeron inférieur du cadre.

Cette situation demeure pendant toute la durée de fonctionnement de l'installation tant qu'il n'y aura pas de pannes ou d'incidents de quelque nature que ce soit empêchant l'ouverture des portes.

En cas d'incident empêchant cette ouverture de porte ou portail, l'opérateur dans son sens large doit alors débloquer l'installation. Il lui suffit d'introduire la clé de sécurité qu'il peut avoir en permanence avec ses clés de voiture ou de maison, de l'introduire dans le barillet et en tournant relever et dégager le pêne (7a) de l'encoche (4a1). Après cela, une simple traction de la clé à lui-même dans le barillet va provoquer le pivotement de la biellette (6) et son dégagement de la biellette (15) désaccouplant le verrouillage du battant (B) par rapport à la pile (P). L'opérateur pourra ainsi ouvrir complètement le battant correspondant.

Inversement, une même manoeuvre peut être exécutée lorsque les conditions de fonctionnement ont été retrouvées. La fermeture de l'installation peut être assurée de cette même manière à titre provisoire aussi.

Ainsi, le dispositif selon l'invention présente de très nombreux avantages avec une grande simplicité de fonctionnement et de mise en oeuvre, en faible coût de revient. La structure du cadre (1) peut être commune à des agencements très variés de décor des battants en permettant ainsi une optimisation de production des cadres avec réduction de leur coût.

La simplification du dispositif est un atout conséquent et la manipulation aisée pour le déverrouillage de l'installation peut être effectuée par toute personne sans effort.

L'invention offre aussi des avantages par rapport au système de l'art antérieur intégré au sol. Dans le cadre de l'invention, le dispositif est posé au sol, sans aucune intervention de génie civil, de par sa configuration plate et peu épaisse, il s'intègre parfaitement dans l'environnement. Le problème d'étanchéité est résolu puisqu'il ne peut y avoir d'écoulement par infiltration d'eau, le carter de protection évitant toute souillure et oxydation.

## Revendications

1. Dispositif d'articulation et de sécurité pour ouverture-fermeture de battants de portes, portails et similaires, **caractérisé en ce qu'**il comprend au moins un battant aménagé avec un cadre (1) présentant un montant vertical tubulaire (1a) susceptible d'être positionné et articulé sur un axe pivot solidaire d'une semelle (3) associée à la pile (P) support, ledit cadre étant aménagé dans la partie inférieure horizontale avec une plate-forme en saillie, fixe, pour la réception d'une biellette articulée (6) réceptrice d'un barillet à serrure (7), ledit barillet étant susceptible de verrouiller en position ladite biellette (6) par rapport à ladite plate-forme, et **en ce que** ladite biellette (6) est susceptible d'être accouplée et coopérer avec un mécanisme de commande en déplacement du battant, ledit mécanisme étant disposé et fixé à partir de la semelle de ladite pile (P), et **en ce que** le déverrouillage du barillet à serrure permet le désaccouplement du battant par rapport à la pile support.

2. Dispositif selon la revendication 1, **caractérisé en ce que** le cadre (1) comprend un montant vertical tubulaire (1a) qui est susceptible de monter sur un axe pivot (2) prévu sur une semelle (3) fixe associée à la pile (P) précitée, **en ce que** un longeron (1b) inférieur est agencé solidairement dans sa partie inférieure avec une plate-forme (4) profilée ouverte en saillie et en alignement dudit longeron, et **en ce que** la plate-forme (4) est agencée avec une forme (4a) en saillie de configuration méplate dans le sens du longeron, **en ce que** ladite forme en saillie présente en extrémité une encoche (4a1) ouverte côté extérieur en étant établie dans la largeur de ladite forme en saillie (4a), et à l'opposé de l'encoche, ladite forme en saillie présente un axe (5) autorisant l'articulation contrôlée d'une biellette méplate (6), et **en ce que** la biellette reçoit un barillet (7) de serrure avec un pêne (7a) commandé par une clé de la manoeuvre (8).

3. Dispositif selon la revendication 2, **caractérisé en ce que** la configuration et la dimension du pêne (7a) est établie pour pénétrer dans l'encoche (4a1) de la forme en saillie (4a) fixée, et **en ce que** selon la position de la biellette par rapport au longeron inférieur du cadre (1), le pêne (7a) dudit barillet pourra pénétrer ou non dans l'encoche en assurant un verrouillage ou non

4. Dispositif selon la revendication 2, **caractérisé en ce que** la biellette (6) présente à son extrémité opposée à la réception du barillet une forme (6a) arrondie.

5. Dispositif selon la revendication 1, **caractérisé en ce que** le mécanisme comprend une semelle fixe (3) au sol, **en ce que** la semelle comprend en son centre un axe pivot (2) autour duquel est montée une platine (11) circulaire avec des moyens de roulement, **en ce que** cette platine présente sur son pourtour périphérique une pluralité d'ouvertures (11a) dont certaines sans réception de pion (12), et **en ce que** la platine présente dans un plan concentrique à la rangée des pions précités une lumière oblongue curviligne (11b) limiteur de course dans laquelle pénètrent deux butées fixes (13-14) solidaires de la semelle fixe (3) en définissant ainsi une amplitude de rotation de la platine par rapport à la semelle, et **en ce que** l'axe pivot (2) est agencé pour recevoir une bielle (15) profilée de configuration méplate et présentant en extrémité libre une encoche (15a) de configuration arrondie pour correspondre au profil complémentaire d'extrémité (6a) de la biellette (6) montée sur le battant, afin d'obtenir un assemblage mâle-femelle d'accouplement tout en autorisant un déboîtement.

6. Dispositif selon la revendication 5, **caractérisé en ce que** la biellette (15) montée sur l'axe pivot (2) et dans un plan horizontal se trouve sensiblement en deçà de l'extrémité supérieure (2a) de l'axe pivot en laissant apparaître une zone libre (2b) tubulaire servant de manchon d'engagement et de tenue au profilé tubulaire vertical (1a), ledit profilé présentant directement dans sa partie d'extrémité inférieure un épaulement intérieur de centrage, de sorte qu'après positionnement, les biellettes (6) et (15) peuvent être dans le même plan en alignement ou non selon les phases de fonctionnement de l'installation.

7. Dispositif selon la revendication 5, **caractérisé en ce que** la mise en rotation de la platine par rapport à la semelle en donnant ainsi l'orientation du battant du portail est obtenue par l'utilisation d'une vis d'Archimède (16) à pas variable couplé à un groupe moteur (M) intégré dans la pile ou à l'extérieur de celle-ci, la vis d'Archimède étant commandée par une motorisation (M).

8. Dispositif selon la revendication 7, **caractérisé en ce que** la vis d'Archimède est montée libre en rotation par rapport à un support (17) solidaire de la semelle (3) avec les moyens de roulement nécessaires, son autre extrémité étant accouplée à l'arbre moteur, et **en ce qu'**il comprend l'adjonction d'un moyen de lubrification (18) de la vis d'Archimède qui soit monté sur un cavalier support (19) fixé à la semelle.

## Claims

1. Articulation and safety device for opening and closing door or gate wings and the like, **characterised in that** it comprises at least one wing provided with a frame (1) having a tubular vertical upright (1a) able to be positioned and articulated on a swivel pin rigidly connected to a sole piece (3) associated with the holder pile (P), said frame being provided in the horizontal lower portion with a fixed protruding platform for the accommodation of an articulated connecting rod (6) accommodating a lock barrel (7), said barrel being able to lock said connecting rod (6) in position relative to said platform, and **in that** said connecting rod (6) is able to be attached and to engage with a mechanism controlling the movement of the wing, said mechanism being placed and secured from the sole piece of said pile (P), and **in that** unlocking the lock barrel allows the wing to be disconnected relative to the holder pile.

2. Device as claimed in claim 1, **characterised in that** the frame (1) comprises a tubular vertical upright (1a) which is able to be mounted on a swivel pin (2) provided on a fixed sole piece (3) associated with the aforementioned pile (P), **in that** a lower stringer (1b) is provided rigidly connected in its lower portion with a protruding open shaped platform (4) in alignment with said stringer, and **in that** the platform (4) is provided with a protruding form (4a) of flat design in the direction of the stringer, **in that** said protruding form has at the end a notch (4a1) open on the outer side and established in the width of said protruding form (4a), and on the opposite side from the notch, said protruding form has a pin (5) allowing the controlled articulation of a flat connecting rod (6), and **in that** the connecting rod accommodates a lock barrel (7) with a bolt (7a) controlled by an operating key (8).

3. Device as claimed in claim 2, **characterized in that** the bolt (7a) is designed and dimensioned so as to penetrate into the notch (4a1) of the fixed protruding form (4a), and **in that** depending on the position of the connecting rod relative to the lower stringer of the frame (1), the bolt (7a) of said barrel may optionally penetrate into the notch thereby providing optional locking.

4. Device as claimed in claim 2, **characterized in that** the connecting rod (6) has, at the end thereof opposite to the barrel accommodation, a rounded form (6a).

5. Device as claimed in claim 1, **characterized in that** the mechanism comprises a fixed sole piece (3) on the ground, **in that** the sole piece comprises at its centre a swivel pin (2) around which is mounted a circular plate (11) with bearing means, **in that** this plate has on its periphery a plurality of openings (11a) including some with no accommodated pin (12), and **in that** the plate has in a plane concentric to the row of aforementioned pins a travel-restricting curvilinear oblong aperture (11b) penetrated by two fixed stops (13-14) rigidly connected to the fixed sole piece (3) thereby defining an amplitude of rotation of the plate relative to the sole piece, and **in that** the swivel pin (2) is arranged to accommodate a shaped rod (15) of flat design and having at the free end a notch (15a) of rounded design to correspond with the complementary end shape (6a) of the connecting rod (6) mounted on the wing, in order to obtain a male-female coupling assembly while allowing disengagement.

6. Device as claimed in claim 5, **characterised in that** the connecting rod (15) mounted on the swivel pin (2) and in a horizontal plane is substantially short of the upper end (2a) of the swivel pin exposing a tubular free zone (2b) acting as a sleeve for the insertion and retention of the tubular vertical section (1a), said section having directly in its lower end portion an inner centring shoulder, so that, after positioning, the connecting rods (6) and (15) are able to be in the same plane optionally in alignment depending on the operating phases of the facility.

7. Device as claimed in claim 5, **characterised in that** the plate is put into rotation relative to the sole piece thereby setting the orientation of the wing through the use of a variable pitch Archimedes screw (16) coupled to a power unit (M) built into the pile or external thereto, the Archimedes screw being controlled by a power mechanisation (M).

8. Device as claimed in claim 7, **characterised in that** the Archimedes screw is free-rotatably mounted relative to a bracket (17) rigidly connected to the sole piece (3) with the required bearing means, its other end being attached to the drive shaft, and **in that** it comprises the addition of a means (18) for lubricating the Archimedes screw which is mounted on a holder staple (19) secured to the sole piece.

## Patentansprüche

1. Gelenk- und Sicherheitsvorrichtung zum Öffnen und Schließen der Flügel von Türen, Toren und Ähnlichem, **dadurch gekennzeichnet, dass** sie mindestens einen Flügel umfasst mit einem Rahmen (1), der einen rohrartigen Pfosten (1a) aufweist, der an einer Drehachse positioniert und angelenkt werden kann, die mit einer mit dem Haltepfeiler (P) vereinten Sockelplatte (3) fest verbunden ist, wobei der besagte Rahmen im unteren waagrechten Teil mit einer vorspringenden ortsfesten Plattform für die Aufnahme eines gelenkig gelagerten Schwingarms (6) mit einem Schließzylinder (7) ausgebildet ist, wobei dieser Zylinder geeignet ist, den besagten Schwingarm (6) gegenüber der besagten Plattform in Position zu verriegeln, und dass der besagte Schwingarm (6) geeignet ist, mit einem Mechanismus für die Steuerung der Flügelbewegung gekoppelt zu werden und zusammenzuwirken, wobei dieser Mechanismus an der Sockelplatte des besagten Pfeilers (P) angeordnet und befestigt ist, und dass die Entriegelung des Schließzylinders die Abkoppelung des Flügels vom Haltepfeiler ermöglicht.

2. Vorrichtung nach Anspruch 1, **dadurch gekennzeichnet, dass** der Rahmen (1) einen rohrartigen Pfosten (1a) umfasst, der an einer Drehachse (2) angebracht werden kann, die auf einer ortsfesten - mit dem vorgenannten Pfeiler (P) verbundenen - Sockelplatte (3) vorgesehen ist, dass ein unterer Längsträger (1b) in seinem unteren Teil mit einer profilierten Plattform (4) fest verbunden ist, die offen vorspringend und zu dem besagten Längsträger ausgerichtet ist, und dass die Plattform (4) in Richtung des Längsträgers mit einer vorstehenden abgeflachten Form (4a) ausgebildet ist, dass die besagte vorstehende Form am Ende eine nach außen offene Einkerbung (4a1) aufweist, die in der Materialbreite der besagten vorstehenden Form (4a) ausgebildet ist, wobei die besagte vorstehende Form auf der der Einkerbung gegenüberliegenden Seite eine Achse (5) aufweist, die die kontrollierte gelenkige Lagerung eines abgeflachten Schwingarms (6) ermöglicht, und dass der Schwingarm einen Schließzylinder (7) mit einem Schlossriegel (7a) aufnimmt, der mit einem Schlüssel (8) betätigt wird.

3. Vorrichtung nach Anspruch 2, **dadurch gekennzeichnet, dass** der Schlossriegel (7a) in Form und Größe so ausgebildet ist, um in die Einkerbung (4a1) der befestigten vorstehenden Form (4a) einzudringen, und dass der Schlossriegel (7a) des besagten Schließzylinders je nach Position des Schwingarms gegenüber dem unteren Längsträger des Rahmens (1) zum Verriegeln bzw. Entriegeln in die Einkerbung eindringen kann oder nicht.

4. Vorrichtung nach Anspruch 2, **dadurch gekennzeichnet, dass** der Schwingarm (6) an seinem der Aufnahme des Schließzylinders entgegengesetzten Ende eine abgerundete Form (6a) aufweist.

5. Vorrichtung nach Anspruch 1, **dadurch gekennzeichnet, dass** der Mechanismus eine im Boden befestigte Sockelplatte (3) umfasst, dass die Sockelplatte in ihrer Mitte eine Drehachse (2) besitzt, um die herum eine kreisförmige Platte (11) mit Lagereinrichtungen angebracht ist, dass diese Platte an der äußeren Umrandung mehrere Öffnungen (11a) aufweist, darunter einige ohne aufgenommenen Stift (12), und dass die Platte in einer konzentrischen Ebene zur Reihe der vorgenannten Stifte einen wegbegrenzenden kurvenförmigen länglichen Schlitz (11b) aufweist, in den zwei ortsfeste Anschläge (13-14) eingreifen, die mit der ortsfesten Sockelplatte (3) fest verbunden sind und dabei eine Drehamplitude der Platte gegenüber der Sockelplatte beschreiben, und dass die Drehachse (2) so ausgebildet ist, um eine abgeflachte profilierte Stange (15) aufzunehmen, die an ihrem freien Ende eine abgerundete Einkerbung (15a) aufweist, um dem komplementären Endprofil (6a) des am Flügel angebrachten Schwingarms (6) zu entsprechen und so eine zueinander passende und dabei ausrückbare Kupplungsverbindung zu erzielen.

6. Vorrichtung nach Anspruch 5, **dadurch gekennzeichnet, dass** der an der Drehachse (2) und in einer waagrechten Ebene angebrachte Schwingarm (15) sich deutlich unterhalb des oberen Endes (2a) der Drehachse befindet und dabei einen rohrförmigen freien Bereich (2b) in Erscheinung treten lässt, der als Muffe für die Einführung und den Halt des senkrechten rohrförmigen Profils (1a) dient, wobei das besagte Profil unmittelbar in seinem unteren Endteil eine innere Zentrierschulter aufweist, so dass die Schwingarme (6 und 15) je nach den Funktionsphasen der Anlage in der gleichen Ebene ausgerichtet sein können oder nicht.

7. Vorrichtung nach Anspruch 5, **dadurch gekennzeichnet, dass** die Drehung der Platte gegenüber der Sockelplatte für die Ausrichtung des Torflügels durch eine Archimedische Schraube (16) mit variabler Steigung, gekoppelt mit einem innerhalb oder außerhalb des Pfeilers angebrachten Motoraggregat (M), erzielt wird, wobei die Archimedische Schraube durch eine Motorisierung (M) betätigt wird.

8. Vorrichtung nach Anspruch 7, **dadurch gekennzeichnet, dass** die Archimedische Schraube mit den notwendigen Lagereinrichtungen frei drehbar gegenüber einer mit der Sockelplatte (3) fest verbundenen Halterung (17) angebracht ist, wobei das andere Ende mit der Motorwelle gekoppelt ist, und dass eine Schmiereinrichtung (18) der Archimedischen Schraube an einer an der Sockelplatte befestigten Halteklammer (19) angefügt ist.
